# EUROPÄISCHE PATENTSCHRIFT

(11) **EP 2 492 054 B1**
(45) Veröffentlichungstag und Bekanntmachung des Hinweises auf die Patenterteilung: **18.05.2016**
(21) Anmeldenummer: 12153455.6
(22) Anmeldetag: 01.02.2012
(51) Int. Cl.: B25D 17/08

(54) **Werkzeugaufnahme**
Tool holder
Porte-outil

(30) Priorität: 23.02.2011 DE 102011004559
(43) Veröffentlichungstag der Anmeldung: 29.08.2012
(73) Patentinhaber: HILTI Aktiengesellschaft, 9494 Schaan (LI)
(72) Erfinder: Doberenz, Matthias, 86836 Untermeitingen (DE); Wellmann Jelic, Andres, 86899 Landsberg (DE)
(74) Vertreter: Hilti Aktiengesellschaft Corporate Intellectual Property

(56) Entgegenhaltungen:
- EP-A1- 1 293 303
- DE-A1-102006 016 804

## Beschreibung

### GEBIET DER ERFINDUNG

Die vorliegende Erfindung betrifft eine Werkzeugaufnahme, insbesondere für schlagende Werkzeugmaschinen, z.B. bohrmeißelnde Werkzeugmaschinen, welche per Hand geführt werden können, gemäß dem Oberbegriff des Anspruchs 1 und wie aus der EP 1293303 A1 bekannt.

EP 1293303 A1 zeigt einen Werkzeughalter für einen Meilßelhammer. Ein Verriegelungskörper greift teilweise in einen sechskantigen Aufnahmeraum ein, und kann dabei in eine Verriegelungsnut eines eingelegten Meißels greifen.

DE 102006016804 A1 zeigt einen universellen Werkzeughalter, der sechskantige Schrauberbits mit einer Verriegelungsnut und zylindrische Schrauberbits mit Verriegelungsstegen aufnehmen kann. Der Aufnahmeraum hat entsprechend eine sechskantige Grundform, in welche zwei gegenüberliegende Längsnuten zum Einführen der Verriegelungsstege gefräst sind. Eine Verriegelungskugel greift teilweise in den Aufnahmeraum und kann in die Verriegelungsnut bzw. zwischen die Verriegelungsstege greifen, um das Schrauberbit gegen ein Herausfallen zu sichern.

### OFFENBARUNG DER ERFINDUNG

Die erfindungsgemäße Werkzeugaufnahme ist in Anspruch 1 definiert und hat eine Aufnahmehülse, die längs einer Arbeitsachse einen gerad-prismatischen oder zylindrischen Hohlraum zum Aufnehmen eines Werkzeugs und ein Langloch zum Aufnehmen eines Verriegelungskörpers aufweist. Eine parallel zur Arbeitsachse verlaufende Nut ist an einer Innenfläche der Aufnahmehülse vorgesehen. Die Nut ist das Langloch an der Innenfläche längs der Arbeitsachse verlängernd angeordnet.
Das Langloch einen geschlossenen Rand gebildet aus zwei in konstantem Abstand gegenüberliegenden Längsseiten und zwei das Langloch längs der Arbeitsachse abschließender Abschlussseiten aufweisen. Das Langloch hat in einer Richtung, Längsrichtung genannt, seine größte Abmessung. Die Längsseiten sind zu der Längsrichtung parallel, z.B. auch parallel zu der Arbeitsachse, folglich in konstanten Abstand. Die anderen Abschnitte des Rands, welche nicht-parallel zu der Längsrichtung sind, sind den Abschlussseiten zugehörig. Der Übergang zwischen Längsseiten und Abschlussseiten ist durch eine Änderung der Neigung gegenüber der Arbeitsachse erkennbar, z.B. sind die Längsachsen parallel und daher nicht gegenüber über der Arbeitsachse geneigt, die Abschlussseiten hingegen sind über ihre gesamte Länge in unterschiedlichem Grad, bis zu senkrecht, gegenüber der Arbeitsachse geneigt. Die Nut hat eine offene Seite, die an eine der Abschlussseiten angrenzt.

Eine Ausgestaltung sieht vor, dass ein Nutboden der Nut senkrecht zu einer bezogen auf die Arbeitsachse radialen Richtung ist.

Eine Ausgestaltung sieht vor, dass der Hohlraum mit mehreren zur Arbeitsachse parallel verlaufenden Kanten prismatisch ist, und jede der Längsnuten an einer einer der Kanten entsprechenden Winkelpositionen angeordnet ist. Die Längsnut längs der Arbeitsachse kann kürzer als die eine der Kanten sein. Die Nut verbreitert die Kante lokal in Umfangsrichtung.

Eine Ausdehnung längs der Arbeitsachse wenigstens einer der Abschlussseiten kann geringer als die Hälfte des konstanten Abstands der gegenüberliegenden Längsseiten sein. Die wenigstens eine Abschlussseite ist gegenüber einem die Längsseiten verbindenden Halbkreis abgeflacht.

### KURZE BESCHREIBUNG DER FIGUREN

Die nachfolgende Beschreibung erläutert die Erfindung anhand von exemplarischen Ausführungsformen und Figuren. In den Figuren zeigen:
- Fig. 1: einen Meißelhammer,
- Fig. 2: eine Werkzeugaufnahme,
- Fig. 3: bis Fig. 6 eine Aufnahmehülse,
- Fig. 7: bis Fig. 9 eine weitere Aufnahmehülse.

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig. 1 zeigt schematisch einen Meißelhammer 1 als Beispiel für eine meißeInde Handwerkzeugmaschine. Der Meißelhammer 1 hat eine Werkzeugaufnahme 2, die einen Meißel **3** aufnimmt und längs einer Arbeitsachse **4** geführt lagert. Ein Schlagwerk **5** treibt den Meißel **3** längs der Arbeitsachse **4** in Schlagrichtung **6** in einen Untergrund oder ein Werkstück. Das Schlagwerk **5** wird durch einen Motor **7,** z.B. einen Elektromotor, angetrieben. Ein beispielhaftes pneumatisches Schlagwerk **5** hat einen Erreger **8**, den ein von dem Motor **7** angetriebener Exzenter **9** periodisch längs der Arbeitsachse **4** hin- und her bewegt. Ein Schläger **10** ist über eine pneumatische Kammer **11** an den Erreger **8** angekoppelt und folgt verzögert dessen Bewegung. In Schlagrichtung **6** stößt der Schläger **10** unmittelbar auf ein Schaftende **12** des Meißels **3** oder mittelbar über einen Zwischenschläger **13** auf das Schaftende **12.** Das Schlagwerk **5** ist in einem Maschinengehäuse **14** angeordnet. Ein Anwender kann den Meißelhammer **1** mittels eines oder zweier Handgriffe **15** führen, welche starr oder gedämpft mit dem Maschinengehäuse **14** verbunden sind. Ein Anwender kann den Meißelhammer **1** durch Betätigen eines Hauptschalters **16** in Betrieb nehmen.

Fig. 2 zeigt Details der Werkzeugaufnahme **2** in einem Vollschnitt. Die beispielhaft dargestellte Werkzeugaufnahme **2** ist zur Aufnahme für den Meißel **3** oder andere Werkzeuge mit einem prismatischen Schaftende **12** ausgelegt. Eine Aufnahmehülse **20** hat einen Hohlraum **21,** in den das Schaftende **12** längs der Arbeitsachse **4** eingeschoben werden kann. Drei Langlöcher **30** durchbrechen eine radiale Wand **31** der Aufnahmehülse **20.** In die Langlöcher **30** ist von radial Außen jeweils eine Kugel **32** oder ein anders gestaltetes Verriegelungselement eingesetzt. Die Kugeln **32** ragen teilweise in den Hohlraum **21** und können in eine Verriegelungsnut eines eingesetzten Schaftendes **12** eingreifen und dieses in der Werkzeugaufnahme **2** gegen ein Herausfallen sichern. Eine Verriegelungshülse **33** umschließt in radialer Richtung die Kugeln **32** und sperrt diese an einem Ausrücken aus dem Hohlraum **21.** Gegen eine Rückstellkraft eine Feder **34** kann die Verriegelungshülse **33** verschoben werden, wodurch ein Freiraum angrenzend an die Kugel **32** geöffnet wird, in welchen die Kugel **32** zum Ausrücken aus dem Hohlraum **21** ausweichen kann.

Eine Aufnahmehülse **20** der Werkzeugaufnahme **2** ist in einer Seitenansicht in Fig. 3, in einem Längsschnitt in der Ebene IV-IV in Fig. 4 und zwei Querschnitten in der Ebene V-V in Fig. 5 und in der Ebene VI-VI in Fig. 6.

Die Aufnahmehülse **20** hat zur Arbeitsachse **4** parallele Innenflächen **35,** die den prismatischen Hohlraum **21** begrenzen. Ein Querschnitt des Hohlraums **21** ist dem Querschnitt des aufzunehmenden Schaftendes **12** des Meißels **3** ähnlich nachgebildet. In dem dargestellten Beispiel hat der Hohlraum **21** einen regelmäßig sechseckigen Querschnitt. Die beispielhaft sechs ebenen Innenflächen **35** liegen an dem Meißel **3** an und sichern diesen Meißel **3** gegen ein Drehen um die Arbeitsachse **4.** Ein geringes Spiel zwischen dem Schaftende **12** und den Innenflächen **35** ermöglicht eine längs der Arbeitsachse **4** geführte Bewegung des Schaftendes **12** in der Aufnahmehülse **20** der Werkzeugaufnahme **2.** Der prismatische Hohlraum **21** hat zur Arbeitsachse **4** parallele Kanten **36,** welche abgerundet sein können. Eine Länge **37** des Hohlraums **21** längs der Arbeitsachse **4** ist vorzugsweise wenigstens dreimal größer als ein Durchmesser **38** des Hohlraums **21.**

Anstelle eines sechseckigen Querschnitts kann der Hohlraum auch eine kreisförmigen Querschnitt zur Aufnahme von zylindrischen Schaftenden aufweisen. Die Aufnahmehülse kann hierbei in den Hohlraum ragende Zapfen oder Stege aufweisen, welche ein Drehen des Schaftendes in der Werkzeugaufnahme unterbinden. Es können auch genau ein oder zwei Langlöcher vorgesehen sein.

An den prismatischen Hohlraum **21** kann sich längs der Arbeitsachse **4** eine Führung **39** für den Zwischenschläger **13** anschließen. Die Führung **39** hat zweckmäßigerweise einen geringeren Durchmesser als der prismatische Hohlraum **21** und kann für das Schaftende **12** eine Anschlagfläche **40** entgegen der Schlagrichtung **6** bilden.

Die Aufnahmehülse **20** ist von den ein oder mehreren, in dem dargestellten Beispiel drei, Langlöchern **30** durchbrochen. Die Langlöcher **30** öffnen den Hohlraum **21** in radialer Richtung, senkrecht zur Arbeitsachse **4.** Die Langlöcher **30** sind längs der Arbeitsachse **4** beabstandet von einer vorderer Stirnseite **41** und einer hinteren Stirnseite **42** des Hohlraums **21,** angeordnet und somit in beide Richtungen längs der Arbeitsachse **4** geschlossen. Ein Abstand zu der vorderen Stirnseite **41** und der hinteren Stirnseite **42** ist größer als 50 % der Länge **37** des Hohlraums **21.** Die drei Langlöcher **30** können an verschiedenen Winkelpositionen um die Arbeitsachse **4** angeordnet sein, in dem dargestellten Beispiel sind die Langlöcher **30** um äquidistante Winkel **43** um die Arbeitsachse **4** gedreht vorgesehen. Längs der Arbeitsachse **4** sind die Langlöcher **30** vorzugsweise auf gleicher Höhe angeordnet. Bei dem beispielhaft dargestellten prismatischen Hohlraum **21** sind die Langlöcher **30** entlang der Kanten **36** des Hohlraums **21** angeordnet. Jedes der Langlöcher **30** ist vorzugsweise an einer einer Kante **36** entsprechenden Winkelposition angeordnet, so dass die Langlöcher **30** die jeweiligen Kanten **36** unterbrechen.

Vorzugsweise sind alle Langlöcher **30** gleich ausgebildet, weshalb nachfolgend nur ein Langloch **30** exemplarisch beschrieben ist. Das Langloch **30** hat längs der Arbeitsachse **4** eine größere Abmessung als entlang der Oberfläche der Aufnahmehülse **20** in Umfangsrichtung **44** um die Arbeitsachse **4,** der Unterschied liegt beispielsweise im Bereich von 0,5 cm bis 3 cm. Die Abmessung in Umfangsrichtung **44** entspricht im Wesentlichen einem Durchmesser der Kugel **32,** um diese zu führen, während die größere Abmessung längs der Arbeitsachse **4** der Kugel **32** eine Bewegung längs der Arbeitsachse 4 ermöglicht. Das Langloch **30** hat einen mittleren Abschnitt **45,** der den Verriegelungskörper, z.B. die Kugel **32**, bei einer Bewegung längs der Arbeitsachse **4** führt. Seitenflächen **46** des mittleren Abschnitts **45** können Segmente eines Zylindermantels sein, welche parallel zu einer Bewegungsbahn der Kugel **32,** z.B. parallel zu der Arbeitsachse **4,** ausgerichtet sind. Das Langloch **30** ist in Schlagrichtung **6** durch ein vorderes Endstück **47** und entgegen der Schlagrichtung **6** durch ein hinteres Endstück **48** abgeschlossen. Das vordere Endstück **47** kann eine zur Arbeitsachse **4** senkrechte, ebene Fläche **49** aufweisen. Die Kugel **32** kann an dieser Fläche **49** nur punktuell anliegen.

Die nachfolgenden Betrachtung der Geometrie des Langlochs **30** beschränkt sich auf dessen Rand **50** unter Vernachlässigung einer Tiefe des Langlochs **30** oder einer Wandstärke **51** der Aufnahmehülse **20.** Der Rand **50** ist die Form des Langlochs **30** an einer radialen Außenfläche **52** der Aufnahmehülse **20.** Für eine weitere Beschreibung des Randes **50** kann eine Schnittebene **53** durch die Aufnahmehülse **20** herangezogen werden, welche senkrecht zu einer radialen Richtung **52** der Aufnahmehülse **20** ist. Die Schnittebene **53** ist durch die in Umfangsrichtung **44** äußersten Punkte gelegt, um die maximale Abmessung in Umfangsrichtung **44** abzubilden. In der Schnittebene **53** liegen vorzugsweise die längs der Arbeitsachse **4** am weitesten vorstehenden Punkte des Verriegelungskörpers, z.B. der Kugel **32.** Eine nahezu analoge Beschreibung des Randes **50** nutzt eine Projektion des Langlochs **30** auf eine zylindrische Projektionsfläche, welche konzentrisch zu der Arbeitsachse **4** angeordnet ist.

Der geschlossene Rand **50** des Langlochs **30** setzt sich vollständig aus zwei Längsseiten **54,** einer vorderen Abschlussseite **55** und einer hinteren Abschlussseite **56** zusammen. Die Längsseiten **54** sind die Abschnitte des Randes **50,** welche zueinander in einem in Umfangsrichtung **44** konstanten Abstand **57** angeordnet sind. Die gegenüberliegenden Längsseiten **54** sind in jedem Schnitt senkrecht zur Arbeitsachse **4** gleich weit voneinander entfernt. Bereiche des Randes **50,** welche in einem Schnitt senkrecht zur Arbeitsachse **4** in einem anderen Abstand zueinander angeordnet sind, insbesondere einem geringeren Abstand, sind der vorderen Abschlussseite **55** oder der hinteren Abschlussseite **56** zugeordnet. Die Längsseiten **54** können Teile der zylindrischen Segmente des mittleren Abschnitts **45** sein. In der vorliegend dargestellten Ausführungsform sind die Längsseiten **54** geradlinig und parallel zu der Arbeitsachse **4** orientiert. Die Längsseiten **54** begrenzen das Langloch **30** im wesentlichen in Umfangsrichtung **44.** Die Längsseiten **54** dienen der Führung der Kugeln 32 längs der Arbeitsachse **4.**

Die vordere Abschlussseite **55** berührt die beiden in Schlagrichtung **6** weisenden, vorderen Enden der Längsseiten **54,** die hintere Abschlussseite **56** berührt die beiden entgegen die Schlagrichtung **6** weisenden, hinteren Enden der Längsseiten **54.** Die Abschlussseiten **56** schließen das Langloch **30** im Wesentlichen längs der Arbeitsachse **4** ab. Die Abschlussseiten **56** haben keine halbkreisförmige Form. Die Kugel **32** berührt anliegend an der Abschlussseite **55** nur eine Mitte der Abschlussseite **56.** Die Abschlussseiten **56** sind verglichen zu einem die Längsseiten **54** verbindenden halbkreisförmigen Abschluss des Langlochs **30** längs der Arbeitsachse **4** gestaucht. Eine Abmessung **58** der Abschlussseiten **55** längs der Arbeitsachse **4** ist geringer als die Hälfte des Abstands **57** zwischen den Längsseiten **54.** Die erfindungsgemäße Abschlussseite **55** hat einen längs der Umfangsrichtung **44** geradlinigen Abschnitt **59.** Der geradlinige Abschnitt **59** verbindet die beiden gegenüberliegenden Längsseiten **54** auf die kürzeste Weise. Die Länge **60** des geradlinigen Abschnitts **59** kann wenigstens 60 %, z.B. wenigstens 80 % des Abstandes **57** zwischen den Längsseiten **54** entsprechen. Gebogene Abschnitte **61** der Abschlussseite **55** schließen den geradlinigen Abschnitt **59** an die Längsseiten **54** an.

An den Innenflächen **35** der Aufnahmehülse **20** können Längsnuten **70** vorgesehen sein, die in gleichen Winkelpositionen um die Arbeitsachse **4** wie die Langlöcher **30** angeordnet sind und parallel zur Arbeitsachse **4** verlaufen. Jede der Längsnuten **60** ist an einer einer Kante **36** entsprechenden Winkelpositionen angeordnet. Die Anzahl der Längsnuten **60** stimmt mit der Anzahl der Langlöcher **30** überein, welche größer als die Zahl der Kanten **36** des prismatischen Hohlraums sein können. Die Längsnut **70** kann längs der Arbeitsachse **4** in beide Richtung über das Langloch **30** hinausragen. Die Längsnuten **70** verlaufen durch die Langlöcher **30,** und sind somit durch die Langlöcher **30** unterbrochen. Ein in Schlagrichtung **6** weisendes, vorderes Ende **71** der Längsnut **70** ist in Schlagrichtung **6** zu der vorderen Abschlussseite **55** des Langlochs **30** versetzt und ein entgegen der Schlagrichtung **6** weisendes, hinteres Ende **72** der Längsnut **70** ist entgegen der Schlagrichtung **6** zu der hinteren Abschlussseite **56** des Langlochs **30** versetzt. Die Längsnut **70** verläuft durch die beiden Abschlussseiten **55, 56.** Das hintere Ende **72** reicht vorzugsweise von der hinteren Stirnseite **42** des Hohlraums **21** bis zu dem Langloch **30.** Das vordere Ende **71** ist erfindungsgemäß von der vorderen Stirnseite **41** des Hohlraums **21** deutlich beabstandet. Ein Abstand der vorderen Stirnseite **41** von dem vorderen Ende **71** ist beispielsweise länger als das vordere Ende **71** selbst, d.h. seine Abmessung längs der Arbeitsachse **4.** Eine andere Ausführungsform sieht vor, dass die Längsnut **70** nur mit einer Abschlussseite **55, 56** überlappt. Die Längsnut **70** besteht somit nur aus einem vorderen Ende **71** oder einem hinteren Ende **72.** Eine offene Seite **73** der Längsnut **71, 72** grenzt an die Abschlussseite **55,** 56 an. Eine Breite **74,** d.h. Abmessung in Umfangsrichtung, der Längsnut **70** entspricht der Länge **60** des geradlinigen Abschnitts **59** der Abschlussseiten **55, 56.**

Ein Nutboden **75** der Längsnut **70** ist vorzugsweise eben und senkrecht zu einer radialen Richtung **76.** Die radiale Richtung **76** ist auf die Arbeitsachse **4** bezogen. Eine Winkelabmessung des Nutbodens **75** in Umfangsrichtung **44** ist wenigstens doppelt so groß wie eine Winkelabmessung der gerundeten Kante **36.** Die Kanten **36** sind nur mit einer konvexen Krümmung ausgebildet, vorzugsweise mit einem einzigen Krümmungsradius und gehen tangential in die benachbarten ebenen Innenflächen **35** über. Die Kanten **36** liegen vollständig innerhalb eines Prismas, das anstelle der gerundeten Kanten **36** linienförmige Kanten aufweist. Die Längsnuten **70** schneiden das Prisma und liegen wenigstens teilweise außerhalb des Prismas. Eine Tiefe der Längsnuten **70** ist geringer als eine Wandstärke **51** der Wand **31** der Aufnahmehülse **20** und beträgt beispielsweise 5 % bis 50 % der Wandstärke **51.** Die Tiefe kann beispielsweise derart gewählt sein, der Nutboden **75** tangential zu der Kante **36** ist. Ein Abstand **77** in radialer Richtung **76** der Kante **36** zu der Arbeitsachse **4** ist gleich einem Abstand **78** des Nutbodens **75** zu der Arbeitsachse **4.**

Die Längsnuten **70** werden vorzugsweise durch Umformen, z.B. Fließpressen, ausgebildet, alternativ spanend hergestellt. Die Langlöcher **30** können mittels eines Fräskopfes in die Aufnahmehülse **20** durch die zuvor geformten Längsnuten **70** gefräst werden.

Fig. 7 und Fig. 8 zeigen eine Aufnahmehülse **20** mit einem weiteren Langloch **80.** Das Langloch **80** hat einen mittleren Abschnitt **81** mit zu der Arbeitsachse **4** parallel ausgerichteten Flächen **82** zum Führen der Kugel **32.** Die Flächen **82** können Segmente einer Zylindermantelfläche sein. An das Mittelstück **81** schließt sich in Schlagrichtung **6** ein vorderes Endstück **83** und entgegen der Schlagrichtung **6** ein hinteres Endstück **84** an. Das vordere Endstück **83** hat eine zur Arbeitsachse **4** senkrecht ausgerichtete ebene Stirnfläche **85.** Ein Rand **86** des Langlochs **80** an der Außenfläche **52** des Aufnahmehülse **20** besteht aus zwei gegenüberliegenden Längsseiten **87** gebildet durch das zylindrische Mittelstück **81** und einer vorderen Abschlussseite **88** und einer hinteren Abschlussseite **89.** Die vordere Abschlussseite **88** ist zumindest abschnittsweise abgeflacht und nicht halbkreisförmig.

Fig. 9 zeigt einen Teilschnitt parallel zu der Arbeitsachse **4** und durch das Langloch **80.** Eine Nut **90** ist in die Wand **31** in axialer Verlängerung zu dem Langloch **80** eingebracht. Die beispielhafte Nut **90** hat einen vorderes Ende **91,** welches über das Langloch **80** in Schlagrichtung **6** hinausragt, und ein hinteres Ende **92,** welches über das Langloch **80** entgegen der Schlagrichtung **6** hinausragt. Ein Nutboden **93** der Nut **90** ist eben und senkrecht zu der radialen Richtung **76,** d.h. tangential zu einem zu der Arbeitsachse **4** virtuellen koaxialem Zylinder.

Die Nut **90** verläuft entlang einer der Kanten **36.** Eine Tiefe der Nut **90,** d.h. ihre Abmessung in radialer Richtung **76,** ist vorzugsweise so gewählt, dass ein Abstand des Nutbodens **93** zu der Arbeitsachse **4** gleich einem Abstand der Kante 36 zu der Arbeitsachse **4** ist. Die Nut **90** verbreitert die gerundete Kante **36** in Umfangsrichtung **44** zu einer ebenen Facette. Die Nut **90** ist längs der Arbeitsachse **4** kürzer als die Kante **36.**

## Patentansprüche

1. Werkzeugaufnahme für eine schlagende Werkzeugmaschine mit einer Aufnahmehülse (20), die längs einer Arbeitsachse (4) einen zylindrischen oder prismatischen Hohlraum (21) zum Aufnehmen eines Werkzeugs, ein Langloch (30, 80) zum Aufnehmen eines Verriegelungskörpers (32) aufweist, wobei das Langloch (30, 80) einen geschlossenen Rand (50, 86) gebildet aus zwei in konstantem Abstand gegenüberliegenden Längsseiten (54, 87) und zwei das Langloch (30, 80) längs der Arbeitsachse (4) abschließenden Abschlussseiten (55, 56, 88, 89) hat, wobei eine parallel zur Arbeitsachse (4) verlaufende Nut (70) an einer Innenfläche (35) der Aufnahmehülse (20) vorgesehen ist, welche das Langloch (30, 80) an der Innenfläche (35) längs der Arbeitsachse (4) verlängernd angeordnet ist, wobei eine offene Seite der Nut (70) an eine der Abschlussseiten (55, 56, 88, 89) angrenzt,
**dadurch gekennzeichnet, dass** die eine der Abschlussseiten (55, 56, 88, 89) einen geradlinigen Abschnitt (59) aufweist, eine Breite (74) der Nut (70) der Länge (60) des geradlinigen Abschnitts (59) der einen Abschlussseite (55, 56) entspricht und die Nut (70) von der Stirnseite (41) des Hohlraums (21) beabstandet ist.

2. Werkzeugaufnahme nach Anspruch 1, **dadurch gekennzeichnet, dass** ein Nutboden (75) der Nut (70) senkrecht zu einer bezogen auf die Arbeitsachse (4) radialen Richtung (76) ist.

3. Werkzeugaufnahme nach einem der vorhergehenden Ansprüche, **dadurch gekennzeichnet, dass** der Hohlraum mit mehreren zur Arbeitsachse (4) parallel verlaufenden Kanten prismatisch ist, und jede der Längsnuten (60) an einer der Kanten (36) entsprechenden Winkelpositionen angeordnet ist.

4. Werkzeugaufnahme nach Anspruch 3, **dadurch gekennzeichnet, dass** die Längsnut (60) längs der Arbeitsachse (4) kürzer als die eine der Kanten (36) ist.

5. Werkzeugaufnahme nach Anspruch 3 oder 4, **dadurch gekennzeichnet, dass** die Nut (94) in Umfangsrichtung (44) verbreitert ist.

6. Werkzeugaufnahme nach einem der vorhergehenden Ansprüche, **dadurch gekennzeichnet, dass** der Verriegelungskörper (32) eine Kugel ist.

## Claims

1. Tool holder for a percussive machine tool, comprising a receiving sleeve (20) provided along a working axis (4) with a cylindrical or prismatic cavity (21) for receiving a tool and an elongated hole (30, 80) for receiving a locking element (32), wherein the elongated hole (30, 80) has a closed edge (50, 86) formed of two opposing longitudinal sides (54, 87) at a constant distance from one another and two end sides (55, 56, 88, 89) closing the elongated hole (30, 80) along the working axis (4) and wherein a groove (70) extending parallel to the working axis (4) is provided on an inner surface (35) of the receiving sleeve (20) and is arranged as an extension of the elongated hole (30, 80) on the inner surface (35) along the working axis (4), an open side of the groove (70) being adjacent to one of the end sides (55, 56, 88, 89), **characterised in that** said one of the end sides (55, 56, 88, 89) has a rectilinear section (59), a width (74) of the groove (70) corresponds to the length (60) of the rectilinear section (59) of said one end side (55, 56) and the groove (70) is disposed at a distance from the face (41) of the cavity (21).

2. Tool holder according to claim 1, **characterised in that** a bottom (75) of the groove (70) is perpendicular to a radial direction (76) in relation to the working axis (4).

3. Tool holder according to one of the preceding claims, **characterised in that** the cavity having a plurality of edges extending parallel to the working axis (4) is prismatic and each of the longitudinal grooves (70) is arranged at an angular position corresponding to one of the edges (36).

4. Tool holder according to claim 3, **characterised in that** the longitudinal groove (70) along the working axis (4) is shorter than said one of the edges (36).

5. Tool holder according to claim 3 or claim 4, **characterised in that** the groove (94) is widened in the circumferential direction (44).

6. Tool holder according to one of the preceding claims, **characterised in that** the locking body (32) is a sphere.

## Revendications

1. Porte-outil pour une machine-outil à percussion comprenant une douille de réception (20) qui comporte, le long d'un axe de travail (4), une cavité cylindrique ou prismatique (21) pour recevoir un outil, un trou longitudinal (30, 80) pour recevoir un corps de blocage (32), dans lequel le trou longitudinal (30, 80) forme un bord fermé (50, 86) formé de deux côtés longitudinaux (54, 87) opposés à distance constante et de deux côtés de fermeture (55, 56, 88, 89) obturant le trou longitudinal (30, 80) le long de l'axe de travail (4), dans lequel une rainure (70) s'étendant parallèlement à l'axe de travail (4) est prévue sur une surface intérieure (35) de la douille de réception (20), laquelle douille de réception est agencée de manière à prolonger le trou longitudinal (30, 80) sur la surface intérieure (35) le long de l'axe de travail (4), dans lequel un côté ouvert de la rainure (70) borde l'un des côtés de fermeture (55, 56, 88, 89),
**caractérisé en ce que** l'un des côtés de fermeture (55, 56, 88, 89) comporte une partie linéaire (59), une largeur (74) de la rainure (70) correspond à la longueur (60) de la partie linéaire (59) de l'un des côtés de fermeture (55, 56) et la rainure (70) est espacée de la face frontale (41) de la cavité (21).

2. Porte-outil selon la revendication 1, **caractérisé en ce qu'**un fond de rainure (75) de la rainure (70) est perpendiculaire à une direction (76) radiale par rapport à l'axe de travail (4).

3. Porte-outil selon l'une des revendications précédentes, **caractérisé en ce que** la cavité est prismatique avec plusieurs arêtes s'étendant parallèlement à l'axe de travail (4), et chacune des rainures longitudinales (60) est agencée sur une des positions angulaires correspondant aux arêtes (36).

4. Porte-outil selon la revendication 3, **caractérisé en ce que** la rainure longitudinale (60) le long de l'axe de travail (4) est plus courte que l'une des arêtes (36).

5. Porte-outil selon la revendication 3 ou 4, **caractérisé en ce que** la rainure (94) est élargie dans une direction circonférentielle (44).

6. Porte-outil selon l'une des revendications précédentes, **caractérisé en ce que** le corps de blocage (32) est une bille.
